# EUROPÄISCHE PATENTSCHRIFT

(11) **EP 1 892 018 B1**
(45) Veröffentlichungstag und Bekanntmachung des Hinweises auf die Patenterteilung: **14.04.2010**
(21) Anmeldenummer: 07016300.1
(22) Anmeldetag: 20.08.2007
(51) Int. Cl.: A63B 23/12

(54) **Trainingsgerät für die Arm- und Handmuskulatur und sonstige Körpermuskulatur**
Fitness device for arm and hand muscles and other body muscles
Appareil d'entraînement pour la musculature du bras et de la main et autre muscles du corps

(43) Veröffentlichungstag der Anmeldung: 27.02.2008
(73) Patentinhaber: Minkov, Radoslav, 38100 Braunschweig (DE)
(72) Erfinder: Minkov, Radoslav, 38100 Braunschweig (DE)
(74) Vertreter: Junius, Walther

(56) Entgegenhaltungen:
- DE-A1- 10 135 982
- US-A- 1 573 362
- US-A1- 2006 014 615
- US-A1- 2006 183 608

## Beschreibung

Die Erfindung betrifft ein Trainingsgerät für die Arm- und Handmuskulatur und sonstige Körpermuskulatur, bestehend aus einem Paar fest mit einander verbundener rotationssymmetrischer Körper, von denen der eine eine Kugel oder ein Ellipsoid ist und von einer Hand umfasst werden kann, während der andere größere Körper auf die Trainingsfläche aufzusetzen ist.

Der Liegestütz ist eine alte und überall bekannte Übung für die Trainierung der Arme. Sie ist jedoch mit dem Nachteil behaftet, daß die Handgelenke bei dieser Übung Drehmomente aufnehmen müssen, die ihnen nicht gesund sind, weil die Hände fest auf dem Boden aufliegen, während die sich streckenden Arme bei dieser ihrer Streckbewegung mit einer Drehbewegung auf die Handgelenke und Sehnen einwirken.

Ein solches Trainingsgerät ist aus der DE 101 35 982 A1 bekannt. Es besteht aus einem Paar von je von einer Hand zu umfassenden Kugel und einem Lagerkörper gebildeten Einheiten. Jede Kugel ist am Ende einer Welle befestigt, die in einem mit seiner ebenen Unterfläche auf die Trainingsfläche zu stellenden Lagerkörper drehbar gelagert ist. Dieses Trainingsgerät wird von dem Trainierenden im Liegestütz benutzt, wobei die Dreh- und Druckbelastung der Handgelenke entscheidend verringert werden kann, so daß das Muskeltraining der Armmuskeln erheblich gesteigert werden kann.

Ein anderes Trainingsgerät, wie das aus zwei ungleich großen Kugeln und einem diese verbindenden Stab gebildete Hantel der US 2006/0183608 A1 wird so benutzt, daß bei Schwungbewegungen die Hand die kleinere Kugel umspannt. Jedoch wird dieses Gerät wegen der Länge der Achse nicht benutzt, um im Liegestütz auf einem Trainingsboden eingesetzt zu werden.

Auf einem Trainingsboden wird das pferdefußähnliche Kinderspielzeug der US 1 573 362 eingesetzt, das an seiner Oberseite einen halbkugelförmigen Handgriff mit Vertiefungen zum Einlegen der Finger trägt, und an seiner Unterseite wie ein Hufeisen ausgebildet ist.

Eine weitere als US 2006/0014615 A1 erschienene Druckschrift zeigt ein weiteres Trainingsgerät mit einem zylinderförmigen Handgriff, das auf einen Trainingsboden zu stellen ist. Dieses Gerät kann jedoch nicht die Trainingswirkung der eingangs genannten DE 101 35 982 A1 erreichen.

Die Erfindung vermeidet die Nachteile des Standes der Technik. Es ist die Aufgabe der Erfindung, ein Gerät zur sehr wirksamen Trainierung der Hand- und Armmuskulatur zu schaffen, das einfach aufgebaut ist und den verschiedenen Stufen des Trainings anpaßbar ist.

Die Erfindung geht von dem eingangs genannten Trainingsgerät aus und besteht darin, daß der größere Körper ebenfalls eine Kugel oder ein Ellipsoid ist und daß der größere Körper aus mehreren scheibenförmigen Teilen besteht, die senkrecht zu der durch beide Kugelmittelpunkte verlaufenden Achse stehen und die fest miteinander zusammenfügbar und von einander trennbar sind.

Dieses Trainingsgerät ist universeller einsetzbar und kann den einzelnen Stufen des Trainings angepaßt werden, weil die größere Kugel aus mehreren scheibenförmigen Teilen besteht, die senkrecht zu der durch beide Kugelmittelpunkte verlaufenden Achse stehen. Dann besteht die Möglichkeit, einzelne Scheiben aus der voluminöseren Kugel herauszunehmen, insbesondere die unterste Scheibe, eine Kugelkalotte, so daß die größere Kugel nicht mehr rollen kann, sondern fest auf dem Boden steht, was es dem Anfänger leichter macht, sich an dieses Trainingsgerät zu gewöhnen und mit diesem Trainingsgerät zu üben.

Hierdurch ist eine Kombination zweier fest miteinander verbundener kugelförmiger Körper geschaffen, die sich auf dem Trainingsboden in jeder Richtung frei bewegen kann, wodurch erreicht wird, daß keine Drehmomente bei der Benutzung auf das Handgelenk ausgeübt werden, obwohl alle Muskeln und Sehnen der Hand und des Armes beansprucht und dadurch trainiert werden.

Bei diesem Trainingsgerät ist es zweckmäßig, wenn der größere Körper mindestens doppelt so groß ist wie der von der Hand zu umfaßende kleinere Körper.

Vorteilhaft ist es bei diesem Trainingsgerät, wenn der von der Hand zu umfassende kleinere Körper mit der benachbarten Scheibe des größeren Körpers fest verbunden ist und wenn beide Körper eine sie verbindende Achse aufweisen, die kugelgelagert sein sollte.

Der Einsatzbereich dieses Trainingsgerätes kann dadurch, daß zwischen bestimmten Scheiben der größeren Kugel elastomerische Scheiben zur Dämpfung angeordnet sind, in seinem Anwendungsbereich erweitert werden.

Zur Anpassung an verschiedene Handgrößen kann es bei diesem Trainingsgerät von Vorteil sein, wenn die von der Hand um-spannte Kugel auswechselbar ist.

Das Wesen der Erfindung ist nachstehend anhand eines in der Zeichnung schematisch dargestellten Ausführungsbeispieles näher erläutert. Es zeigen:
- Fig.1: eine Ansicht des in eine Hand zu nehmenden Gerätes.
- Fig.2: einen Schnitt durch dieses Gerät.
- Fig.3: eine Ansicht eines anderen Gerätes.
- Fig.4: einen Schnitt durch dieses andere Gerät.
- Fig.5: die Handhabung des Gerätes.

Das Trainingsgerät besteht aus einem Paar von je zwei miteinander fest verbundenen Kugeln 1,2, einer Kugel 1, die von der Hand des Trainierenden zu umfassen ist, und einer zweiten, mit der ersten Kugel 1 fest verbundenen weiteren größeren Kugel 2, die auf der Trainingsfläche aufzusetzen ist. Dabei ist die zweitgenannte Kugel 2 mehr als doppelt so groß wie die erstgenannte, von der Hand zu umspannende Kugel 1. Die größere Kugel besteht aus mehreren scheibenförmigen Teilen 3,4,5,6, die senkrecht zu der durch beide Kugelmittelpunkte verlaufenden Achse 7 stehen. Diese Scheiben 3,4,5,6 sind fest zusammenfügbar, aber auch von einander trennbar. Zumindest zwei sind gegeneinander drehbar.

Dieses Trainingsgerät kann man durch Abnahme oder Hinzufügen einzelner Scheiben in seiner Größe vertikal und horzontal verändern. Das ist dadurch ermöglicht, daß die von der Hand umspannte Kugel 1 mit der benachbarten Scheibe der größeren Kugel fest verbunden ist, die übrigen Scheiben aber abnehmbar sind und daß eine beide Kugeln 1,2 bzw. die einzelnen Teile der Kugel 2 eine sie verbindende Achse 7 aufweisen.

Diese Achse kann mittels eines Kugellagers 8 gelagert sein, um die Drehbewegung der einzelnen Scheiben 3,4,5,6 für den Trainierenden zu erleichtern, es können aber auch zwischen bestimmten Scheiben der Kugel ein Elastomerring 9 zur Dämpfung angeordnet sein.

Die von der Hand umspannte Kugel 1 kann auswechselbar sein, um das Gerät der Handgröße des Trainierenden anpassen zu können.

Der Trainierende beginnt sein Training mit diesem Gerät so, daß er das Gerät durch Abnahme der Scheiben 4,5,6 verkleinert und nur mit der Kugel 1 und der oberen Hälfte der Kugel 2 arbeitet, um später weitere Scheiben hinzuzufügen.

Wie die Ausführung der Fig. 3 und 4 zeigen, kann die obere Hälfte der Kugel 2 auch hohl als Glocke ausgeführt sein.

### Liste der Bezugszeichen

- 1: kleine Kugel
- 2: große Kugel
- 3: Scheibe
- 4: Scheibe
- 5: Scheibe
- 6: Scheibe
- 7: Achse
- 8: Kugellager
- 9: Elastomerring
- 10: glockenförmiger oberer Teil der größeren Kugel

## Patentansprüche

1. Trainingsgerät für die Arm- und Handmuskulatur und sonstige Körpermuskulatur,
bestehend aus einem Paar fest mit einander verbundener rotationssymmetrischer Körper (1, 2), von denen der eine (1) eine Kugel oder ein Ellipsoid ist und von einer Hand umfasst werden kann, während der andere größere Körper (2) auf die Trainingsfläche aufzusetzen ist, **dadurch gekennzeichnet,**
**daß** der größere Körper ebenfalls eine Kugel oder ein Ellipsoid ist, und
**daß** der größere Körper aus mehreren scheibenförmigen Teilen (4, 5, 6) besteht, die senkrecht zu der durch beide Kugelmittelpunkte verlaufenden Achse (7) stehen und die fest miteinander zusammenfügbar und von einander trennbar sind.

2. Trainingsgerät nach Anspruch 1,
**dadurch gekennzeichnet**
**daß** der größere Körper (2) mindestens doppelt so groß ist wie der von der Hand zu umfaßende kleinere Körper (1).

3. Trainingsgerät nach Anspruch 1,
**dadurch gekennzeichnet,**
**daß** der von der Hand zu umfassende kleinere Körper (1) mit der benachbarten Scheibe (4) des größeren Körpers fest verbunden ist und daß beide Körper eine sie verbindende Achse (7) aufweisen.

4. Trainingsgerät nach Anspruch 1,
**dadurch gekennzeichnet,**
**daß** die Achse kugelgelagert (8) ist.

5. Trainingsgerät nach Anspruch 1,
**dadurch gekennzeichnet,**
**daß** zwischen bestimmten Scheiben der größeren Körper elastomerische Scheiben (9) zur Dämpfung angeordnet sind.

6. Trainingsgerät nach Anspruch 1,
**dadurch gekennzeichnet,**
**daß** die von der Hand umspannte Körper (1) auswechselbar ist.

## Claims

1. Training device for the arm and hand muscles and other body muscles, consisting of a pair of rotationally-symmetrical bodies (1, 2) rigidly connected to one another, of which one (1) is a ball or an ellipsoid and can be grasped by a hand, while the other larger body (2) is to be placed on the training area, **characterised in that** the larger body is also a ball or an ellipsoid and **in that** the larger body consists of a plurality of disc-shaped parts (4, 5, 6), which are perpendicular to the shaft (7) extending through the two centre ball points and which can be rigidly joined to one another and can be separated from one another.

2. Training device according to claim 1, **characterised in that** the larger body (2) is at least twice as large as the smaller body (1) which is to be grasped by hand.

3. Training device according to claim 1, **characterised in that** the smaller body (1) which is to be grasped by hand is rigidly connected to the adjacent disc (4) of the larger body and **in that** the two bodies have a shaft (7) connecting them.

4. Training device according to claim 1, **characterised in that** the shaft is ball bearing-mounted (8).

5. Training device according to claim 1, **characterised in that** elastomeric discs (9) are arranged between certain discs of the larger body for damping.

6. Training device according to claim 1, **characterised in that** the body (1) which is encompassed by hand can be exchanged.

## Revendications

1. Appareil d'entraînement pour la musculature du bras et de la main et autres muscles du corps,
composé d'une paire de corps à symétrie de révolution (1, 2) reliés solidement ensemble, dont l'un (1) est une sphère ou un ellipsoïde et peut être saisi d'une main, alors que l'autre corps (2), plus grand, est à poser sur la surface d'entraînement,
**caractérisé en ce que**
le corps plus grand est également une sphère ou un ellipsoïde, et
**en ce que** le corps plus grand se compose de plusieurs pièces (4, 5, 6) en forme de disques qui sont perpendiculaires à l'axe (7) passant par les deux centres de sphère, et qui peuvent être assemblées ensemble solidement et peuvent être séparées les unes des autres.

2. Appareil d'entraînement selon la revendication 1, **caractérisé en ce que** le corps plus grand (2) est au moins deux fois plus grand que le corps plus petit (1) à saisir d'une main.

3. Appareil d'entraînement selon la revendication 1, **caractérisé en ce que** le corps plus petit (1) à saisir d'une main est relié solidement au disque adjacent (4) du corps plus grand, et **en ce que** les deux corps présentent un axe (7) qui les relie.

4. Appareil d'entraînement selon la revendication 1, **caractérisé en ce que** l'axe est monté sur roulement à billes (8).

5. Appareil d'entraînement selon la revendication 1, **caractérisé en ce qu'**entre certains disques du corps plus grand, des disques élastomères (9) sont disposés pour l'amortissement.

6. Appareil d'entraînement selon la revendication 1, **caractérisé en ce que** le corps (1) saisi par la main est échangeable.
